# FASCICULE DE BREVET EUROPEEN

(11) **EP 3 520 176 B1**
(45) Date de publication et mention de la délivrance du brevet: **04.08.2021**
(21) Numéro de dépôt: 16774511.6
(22) Date de dépôt: 29.09.2016
(51) Int. Cl.: H01R 4/48, H01R 11/05, H01R 13/11, H01R 13/193, H01R 13/18, H01R 9/26

(54) **BLOC DE JONCTION COMPRENANT UN SYSTÈME DE LIAISON ÉLECTRIQUE AVEC DEUX BRANCHES DE CONNEXION**
REIHENKLEMME, BESTEHEND AUS EINEM ELEKTRISCHEN ANSCHLUSSSYSTEM VERBINDUNGSSYSTEM MIT ZWEI VERBINDUNGSVERZWEIGUNGEN
TERMINAL BLOCK COMPRISING AN ELECTRICAL CONNECTION SYSTEM WITH TWO CONNECTING BRANCHES

(43) Date de publication de la demande: 07.08.2019
(73) Titulaire: TE Connectivity Services GmbH, 8200 Schaffhausen (CH)
(72) Inventeur: VILLARD, Romain, 69800 Saint Priest (FR); VILLARDIER, Yannick, 69780 Mions (FR)
(74) Mandataire: Verriest, Philippe
(86) Numéro de dépôt international: PCT/EP2016/073298
(87) Numéro de publication internationale: WO 2018/059695

(56) Documents cités:
- DE-C1- 3 730 676
- DE-U1- 20 120 811
- DE-U1- 20 305 313
- FR-A1- 2 844 105
- JP-A- 2005 019 199
- US-A1- 2006 063 419
- US-A1- 2012 129 407

## Description

La présente invention concerne un bloc de jonction comprenant un système de liaison électrique et un corps isolant dans lequel est aménagé le système de liaison électrique, le système de liaison électrique comprenant deux branches de connexion à une portion d'un rail de support.

Par exemple, les documents DE 203 05 313 U1 et US 2006/063419 A1 décrivent des systèmes de liaison électrique.

Il est connu d'utiliser un bloc de jonction comprenant un système de liaison électrique permettant de raccorder électriquement un conducteur électrique et un rail de support.

Ce système de liaison électrique comprend une barrette conductrice qui est agencée pour être raccordée électriquement à la fois au conducteur électrique et au rail de support.

Il est possible de prévoir un dispositif de maintien de la coopération entre le rail de support et cette barrette conductrice.

Le maintien de la coopération peut être délicat car le dispositif de maintien nécessite la diminution de la section de la barrette conductrice pour son installation.

Le courant risque ainsi d'être moins bien transmis au niveau de cette section diminuée.

La présente invention vise à résoudre tout ou partie des inconvénients mentionnés ci-dessus.

A cet effet, la présente invention concerne un bloc de jonction comprenant une système de liaison électrique et un corps isolant dans lequel est ménagé ledit système de liaison électrique, tel que revendiqué dans la revendication indépendante 1. Les différents aspects de cette invention sont couverts par les revendications dépendantes.

En d'autres termes, le dispositif de maintien est en partie ménagé dans la barrette conductrice.

Le fait de disposer d'une ouverture traversante dans la ou les branches de connexion a pour effet de créer deux canaux de passage pour le courant contournant l'ouverture traversante.

Cette disposition permet donc de ne pas avoir de zone de faiblesse dans laquelle la transmission du courant est réduite au niveau de l'ouverture traversante.

En effet, contrairement aux barrettes conductrices présentant une encoche latérale pour la disposition du dispositif de maintien, le fait de disposer de deux canaux de passage améliore la circulation du courant.

Selon un autre aspect de l'invention, le dispositif de serrage est un dispositif équivalent au ressort à lames, ce dispositif étant agencé pour maintenir la portion conductrice en position de liaison avec la barrette conductrice.

Selon un aspect de l'invention, ladite une ouverture traversante correspond à une diminution comprise entre 10% et 50% d'une section nominale sur une longueur définie de ladite au moins une branche de connexion correspondante.

La section nominale est une section de ladite au moins une branche de connexion correspondante à distance de l'ouverture traversante.

De préférence, la diminution est comprise entre 10% et 40% et en particulier entre 15% et 30%.

Cette disposition quantifie la diminution de section acceptable pour que le courant soit correctement transmis malgré l'ouverture traversante.

Selon l'invention, chaque branche de connexion présente une ouverture traversante configurée pour le passage d'une portion du dispositif de maintien en position de coopération.

Cette disposition permet une amélioration de la circulation du courant, la section de passage du courant comprenant quatre canaux de passage.

Selon l'invention, une première branche de connexion comprend une première ouverture traversante et une deuxième branche de connexion comprend une deuxième ouverture traversante, la première ouverture traversante étant en regard de la deuxième ouverture traversante.

Cette disposition permet d'insérer aisément le dispositif de maintien dans la barrette conductrice pour le positionner en position de coopération.

Selon un aspect de l'invention, la première ouverture traversante et la deuxième ouverture traversante sont symétriques par rapport à un plan central.

Cette symétrie permet un bon maintien en position de la portion du rail de support car les forces de serrage sont réparties de manière régulière.

Cette disposition facilite également l'installation du dispositif de maintien : il n'y a pas de risque de blocage du dispositif de maintien lors de son installation en position de coopération.

Selon l'invention, chaque branche de connexion présente une avancée de coopération agencée pour coopérer avec la portion du rail de support en position de coopération.

Cette disposition permet de serrer efficacement la portion du rail de support en position de coopération et également d'assurer un bon contact électrique.

Selon un aspect de l'invention, les avancées de coopération des branches de connexion s'étendent selon un même axe en position de coopération.

Cette disposition améliore la coopération entre les branches de connexion et la barrette conductrice en position de coopération.

Selon l'invention, une branche de connexion présente en outre une butée de coopération s'étendant transversalement à l'avancée de coopération.

Cette disposition permet un bon maintien en position de coopération de la portion du rail de support.

En effet, en position de coopération, la portion du rail de support comprend une première partie complémentaire avec l'avancée de coopération s'étendant selon un premier plan et comprend une deuxième partie complémentaire avec la butée de coopération s'étendant selon un deuxième plan transversal au premier plan.

Cette coopération selon deux parties transversales permet un bon positionnement respectif du rail de support et du système de liaison électrique en position de coopération.

Le risque de mouvement intempestif en position de coopération et donc d'interruption de contact électrique entre le rail de support et la barrette conductrice sont ainsi limités.

Selon un aspect de l'invention, la butée de coopération est obtenue à partir du pliage d'une portion extrême de la branche correspondante.

Selon un aspect de l'invention, le dispositif de maintien comprend un ressort de serrage pourvu de deux extrémités en regard l'une de l'autre, chaque extrémité étant agencée pour coopérer avec un emplacement de serrage d'une branche de connexion correspondante.

Cette disposition permet de maintenir les branches de connexion en position de coopération de manière fiable.

Selon un aspect de l'invention, au moins un emplacement de serrage est ménagé dans une cavité de la branche de connexion correspondante, ledit emplacement étant agencé pour recevoir une extrémité correspondante du ressort de serrage.

Cette disposition permet une mise en place simple du ressort de serrage sur les branches de connexion. Les extrémités du ressort de serrage sont ainsi maintenues dans les cavités. Il n'y a pas de risque de déplacement du ressort de serrage par rapport aux branches de connexion.

Selon un aspect de l'invention, chaque branche de connexion comprend une cavité telle que décrite ci-avant.

Selon un aspect de l'invention, pour chaque branche de connexion, la cavité et l'avancée de coopération sont alignées selon une direction transversale à la direction d'extension de la branche correspondante.

Cette disposition permet une application optimale de la force de serrage du ressort de serrage au niveau des avancées de coopération, ce qui implique un bon maintien en position de la portion du rail de serrage en position de coopération.

Selon un aspect de l'invention, chaque branche de coopération correspond à une portion de lame pliée engendrant la cavité et l'avancée de coopération. Cette disposition permet une fabrication simple et peu couteuse de la barrette conductrice.

Egalement, la cavité présente une forme de sillon ce qui permet de disposer aisément chaque extrémité du ressort de serrage dans l'emplacement de serrage correspondant latéralement par rapport à la direction d'extension de la branche correspondante.

Selon un aspect de l'invention, le ressort de serrage présente une forme en C.

Cette disposition permet une insertion facilitée du ressort de serrage dans les ouvertures traversantes.

Selon un aspect de l'invention, la barrette conductrice présente une ouverture de passage pour l'insertion de la portion conductrice en position de liaison.

Cette disposition permet la réalisation de la barrette conductrice en une seule pièce ne présentant pas de point de faiblesse car le courant peut toujours être transmis en quantité suffisante par les deux branches latérales engendrées par l'ouverture de passage.

Selon un aspect de l'invention, la barrette conductrice comprend une première partie et une deuxième partie, la première partie étant en regard de la deuxième partie.

Cette disposition permet de réaliser un système de liaison électrique compact. Cette disposition permet en outre d'adapter la position du ressort à lames I selon les contraintes géométriques dues à la forme du bloc de jonction.

Selon un aspect de l'invention, la première partie comprend la première branche de connexion et la deuxième partie comprend la deuxième branche de connexion.

Selon un aspect de l'invention, la barrette conductrice présente une forme générale en U.

Cette disposition permet de réaliser la barrette conductrice à partir d'une lame rectiligne qui est ensuite pliée. Cette disposition permet une économie de matière car une tôle de base découpée en lames rectilignes engendre peu de chute, c'est-à-dire de perte de matière.

Selon un aspect de l'invention, la barrette conductrice est constituée d'une lame conductrice pliée.

La fabrication de la barrette conductrice est aisée puisqu'elle est réalisée à partir d'une tôle découpée qui est ensuite pliée pour conférer à la barrette conductrice sa forme finale.

Selon un exemple non revendiqué de l'invention, la barrette conductrice est constituée d'une lame conductrice.

Cette disposition facilite la fabrication de la barrette conductrice car elle provient d'une lame plane qui est ensuite transformée. La fabrication en série de cette pièce conductrice unique permet donc de gagner en temps de production et de réduire les coûts de transformation par rapport à un système comprenant plusieurs pièces conductrices.

Egalement, une économie de matière est réalisée car une tôle de base peut engendrer un nombre important de lames, les chutes de matière étant réduites.

Selon un exemple non revendiqué de l'invention, la lame conductrice est comprise dans un contour rectangulaire.

En effet, puisque la lame est un rectangle, il est aisé de trouver une disposition des découpes à réaliser sur la tôle de base pour minimiser les chutes et produire le plus de barrettes conductrices.

Selon un exemple non revendiqué de l'invention, la barrette conductrice comprend un enfoncement adapté pour l'emboitement à force d'une partie de fixation de la branche d'appui.

Cette disposition permet une fixation simple et fiable du ressort à lames sur la barrette conductrice. La fabrication du système de liaison électrique en est ainsi simplifiée.

Selon un exemple non revendiqué de l'invention, l'enfoncement est réalisé par une découpe de la lame conductrice. L'enfoncement est ainsi réalisé lors de la découpe de la lame conductrice, ce qui limite le temps de fabrication.

De préférence, la découpe engendre une ouverture traversante dans la barrette conductrice.

Selon un aspect de l'invention, le corps isolant comprend une portion de support de la branche d'appui.

Cette disposition permet d'assurer le blocage de la branche d'appui lors de la sollicitation de la branche de serrage.

Selon un aspect de l'invention, le corps isolant comprend un plot de support agencé pour coopérer avec la barrette conductrice de manière à autoriser le déplacement d'au moins une branche de connexion par rapport à une base fixe correspondante de ladite branche attenante à ladite branche de connexion.

Ce plot de support permet donc le maintien en position de la barrette conductrice à l'intérieur du bloc de jonction tout en autorisant le déplacement d'une branche ou des deux branches selon sa configuration.

Selon un aspect de l'invention, le plot de support est agencé pour coopérer avec une première base fixe de la première branche de connexion et une deuxième base fixe de la deuxième branche de connexion.

Selon un exemple non revendiqué de l'invention, le corps isolant comprend une paroi de centrage agencée pour maintenir en position le dispositif de maintien en position de coopération.

De toute façon l'invention sera bien comprise à l'aide de la description qui suit en référence aux dessins schématiques annexés représentant, à titre d'exemple non limitatif, une forme d'exécution de ce système de liaison électrique.
Figure 1 est une vue en perspective d'un bloc de jonction, d'un conducteur électrique et d'un rail de support.
Figure 2 est une vue de détail de la figure 1.
Figure 3 est une vue en perspective du bloc de jonction, du conducteur électrique et du rail de support.
Figure 4 est une vue de détail de la figure 3.
Figure 5 est une vue en perspective d'un système de liaison électrique, du conducteur électrique et du rail de support.
Figure 6 est une vue de face du système de liaison électrique, du conducteur électrique et du rail de support.
Figure 7 est une vue en perspective d'une variante de réalisation du système de liaison électrique, du conducteur électrique et du rail de support.
Figure 8 est une vue de face de la variante de réalisation du système de liaison électrique, du conducteur électrique et du rail de support.
Figure 9 est une vue de face du bloc de jonction selon la variante de réalisation.
Figure 10 est une vue de détail de la figure 9.

Comme illustré aux figures 1 à 10, un appareil électrique 1 tel qu'un bloc de jonction 3 comprend un corps isolant 5 et un système de liaison électrique 7, le système de liaison électrique 7 étant ménagé dans le corps isolant 5.

Le bloc de jonction 3 comprend des prises 9 pour des conducteurs électriques. Deux prises 9 sont reliées par une barre de liaison 11 pour établir un contact électrique entre deux conducteurs correspondants.

Le bloc de jonction 3 présente également une prise 9' pour un conducteur électrique 13 destiné à être connecté électriquement à un rail de support 15 sur lequel est fixé de manière amovible le bloc de jonction 3.

Cette connexion électrique est établie par le système de liaison électrique 9 comme détaillé ci-après. Le conducteur électrique 13 présente à une extrémité une portion conductrice 13' par exemple un embout métallique.

L'embout métallique est agencé pour être inséré dans un canal d'insertion 17 de la prise 9' où il est maintenu en position par le système de liaison électrique 7.

La prise 9' comprend en outre un canal de manœuvre dans lequel un utilisateur peut introduire un outil de type tournevis pour le retrait du conducteur électrique 13.

Comme illustré aux figures 5 à 8, le système de liaison électrique 7 comprend une barrette conductrice 21 agencée pour transmettre un courant entre la portion conductrice 13' du conducteur électrique 13 et une portion 15' du rail de support 15.

Le rail de support 15 a ainsi une double fonction puisqu'il permet la fixation du bloc de jonction 3 et il est aussi utilisé pour être raccordé électriquement au conducteur électrique 13.

Le système de liaison électrique 7 comprend également un dispositif de serrage 22 de type ressort à lames 23 agencé pour maintenir la portion conductrice 13' en une position de liaison avec la barrette conductrice 21 comme illustré aux figures 5 à 8.

Selon d'autres alternatives non détaillées, tout autre type de dispositif de serrage 22 pourrait être utilisé pourvu que le dispositif de serrage 22 soit agencé pour maintenir la portion conductrice 13' en une position de liaison avec la barrette conductrice 21. Un dispositif de serrage 22 à vis pourrait par exemple être utilisé.

Le ressort à lames 23 comprend une branche d'appui 23' agencée pour être fixée à la barrette conductrice 21. Pour ce faire la barrette conductrice 21 présente un enfoncement 25 ou une ouverture traversante issue d'une découpe adaptée pour l'emboitement à force d'une partie de fixation 27 de la branche d'appui 23'.

Le ressort à lames 23 comprend également une branche de serrage 23" jointe part une articulation 23"' à la branche d'appui 23'. La branche de serrage 23" est agencée pour maintenir la portion conductrice 13' en position de liaison.

En effet la branche d'appui 23' est fixe par rapport à la barrette conductrice 21 et l'articulation 23'" impose une contrainte sur la portion conductrice 13' par l'intermédiaire de la branche de serrage 23".

Le canal de manœuvre est disposé de manière à permettre le déplacement de la branche de serrage 23" pour le retrait du conducteur électrique 13.

Le corps isolant 5 présente une portion de support 29 de la branche d'appui 23' ayant pour fonction de bloquer la branche d'appui 23' lors du déplacement de la branche de serrage 23".

La barrette conductrice 21 présente une portion extrême pliée 31 engendrant une première partie 33' d'une zone de coopération 35 ou avancée de coopération 33 et une deuxième partie 37' de la zone de coopération 35 ou butée de coopération 37.

Cette première partie 33' de la barrette conductrice 21 est agencée pour coopérer avec une première partie complémentaire 39 du rail de support 15 s'étendant selon un premier plan 39'.

Cette deuxième partie 37' de la barrette de conductrice 21 est agencée pour coopérer avec une deuxième partie complémentaire 41 du rail de support 15 s'étendant selon un deuxième plan 41' transversal au premier plan 39'.

La barrette conductrice 21 présente également une surface de contact longitudinale 43 sur lequel sont ménagés un emplacement de contact électrique 45 avec la portion conductrice 13' en position de liaison, l'avancée de coopération 33 et la butée de coopération 37.

L'emplacement de contact électrique 45 s'étend de manière rectiligne selon un profil engendrant une ou plusieurs rainures pour un meilleur maintien de la portion conductrice 13' en position de liaison.

La barrette conductrice 21 présente en outre une ouverture de passage 47 pour l'insertion de la portion conductrice 13' en position de liaison. Cette ouverture de passage 47 résulte par exemple d'une découpe effectuée avant pliage de la barrette conductrice 21.

Le système de liaison électrique 7 comprend également un dispositif de maintien 49 agencé pour maintenir le rail de support 15 en une position de coopération avec la barrette conductrice 21.

La coopération se fait par contact, ce qui permet une transmission du courant entre la barrette conductrice 21 et le rail de support 15.

La barrette conductrice 21 comprend une première partie 51 et une deuxième partie 53 au moins partiellement en regard de la première partie 51.

La première partie 51 comprend la surface de contact longitudinale 43 et la deuxième partie 53 coopère avec le dispositif de maintien 49. Le fait de disposer de ces deux parties 51, 53 permet de réaliser un système de liaison électrique 7 compact et/ou de s'adapter à des contraintes géométriques imposées au bloc de jonction 3.

La barrette conductrice 21 peut ainsi être obtenue par une découpe dans une tôle de base puis par pliage.

Comme illustré aux figures 1 à 6, la barrette conductrice peut présenter une forme générale en U. La première partie 51 la deuxième partie 53 sont chacune ménagée dans une branche différente du U.

La forme générale en U de la barrette conductrice 21 est obtenue à partir d'une lame conductrice découpée dans une tôle de base. La lame est comprise dans un contour rectangulaire ce qui permet une économie de matière en limitant les chutes lors de la découpe. Lors de la découpe les ouvertures traversantes sont aussi créées.

Alternativement, il est possible comme illustré aux figures 7 à 10 de prévoir une barrette conductrice 21 avant pliage comprenant plusieurs portions transversales reliées les unes aux autres pour engendrer une liaison latérale 55 après pliage.

Cette disposition permet de maintenir une section importante pour une bonne transmission du courant une fois la barrette conductrice 21 pliée. La barrette conductrice 21 une fois pliée présente également une bonne solidité et ne risque pas d'être déformée lors du montage dans le bloc de jonction 3.

Comme illustré aux figures 1 à 10, le dispositif de maintien 7 comprend un ressort de serrage 61 en C comprenant une première extrémité 61a et une deuxième extrémité 61b en regard de la première extrémité 61a.

Le ressort de serrage 61 fournit donc une force de serrage entre ses deux extrémités 61a, 61b. Il est agencé pour maintenir la coopération entre la portion 15' du rail de support 15 et la barrette conductrice 21 en position de coopération.

La barrette conductrice 21 comprend une première branche de connexion 63a et une deuxième branche de connexion 63b respectivement mobiles par rapport à une première base fixe 65a attenante et une deuxième base fixe 65b attenante de la barrette conductrice 21.

Un plot de support 67 assure le déplacement des branches de connexion 63a, 63b en maintenant les bases fixes 65a, 65b en position. Ainsi les branches de connexion 63a, 63b fonctionnent comme une mâchoire enserrant la portion 15' du rail de support 15 en position de coopération.

La première branche de connexion 63a présente une première ouverture traversante 69a et la deuxième branche de connexion 63b une deuxième ouverture traversante 69b.

La première ouverture traversante 69a et la deuxième ouverture traversante 69b sont en regard l'une de l'autre et symétriques par rapport à un plan central 71.

Chaque ouverture traversante 69a, 69b engendre deux canaux de passage 73 de courant, ce qui permet une bonne transmission de courant dans la barrette conductrice bien que de la matière ait été enlevée pour ménager ladite ouverture.

Chaque branche de connexion 63a, 63b présente également une cavité 75a, 75b sous forme d'un sillon s'étendant aligné avec l'avancée de coopération 33 correspondante selon une direction transversale au plan central 71.

Un emplacement de serrage 77a, 77b est ménagé dans ladite cavité 75a, 75b de chaque branche de connexion 63a, 63b.

Un premier emplacement de serrage 77a est agencé pour recevoir la première extrémité 61a du ressort de serrage 61 et un deuxième emplacement de serrage 77b la deuxième extrémité 61b.

Chaque branche de connexion 63a, 63b comprend une avancée de coopération 33.

Puisque les emplacements de serrage 77a, 77b et les avancées de coopération 33 sont alignés transversalement au plan central 71, le serrage et le contact électrique sont de bonne qualité.

Pour un bon positionnement du ressort de serrage 61 lors de l'introduction de la portion 15' du rail de serrage 15 en position de coopération, le corps isolant 5 présente une paroi de centrage 79.

Lors du montage du dispositif de maintien 49, il est aisé d'introduire le ressort de serrage 61 par les ouvertures traversantes 69a, 69b puis passer latéralement les extrémités 61a, 61b du ressort de serrage 61 dans les cavités 75a, 75b.

Le serrage obtenu est également optimum car le ressort de serrage 61 est centré latéralement par rapport à la direction d'extension de la barrette conductrice.

Le système de liaison électrique 7 décrit est donc de constitution simple, de montage aisé et permettant une bonne transmission de courant.

Comme il va de soi, l'invention ne se limite pas à la seule forme d'exécution de ce système de liaison électrique, décrit ci-dessus à titre d'exemple, elle en embrasse au contraire toutes les variantes de réalisation telles que définis dans les revendications.

## Revendications

1. Bloc de jonction (3) comprenant un système de liaison électrique (7) et un corps isolant (5) dans lequel est ménagé le système de liaison électrique (7), le système de liaison électrique (7) comprenant :
- une barrette conductrice (21) comprenant deux branches de connexion (63a, 63b) agencées pour coopérer avec une portion conductrice (13') d'un conducteur électrique (13) en une position de liaison, chaque branche de connexion (63a, 63b) présentant une avancée de coopération (33) agencée pour coopérer avec une portion (15') d'un rail de support (15) en une position de coopération, une branche de connexion (63a) présente en outre une butée de coopération (37) s'étendant transversalement à l'avancée de coopération (33), la barrette conductrice (21) présentant également une surface de contact longitudinale (43) sur laquelle sont ménagés un emplacement de contact électrique (45) avec la portion conductrice (13') en position de liaison, l'avancée de coopération (33) correspondante et la butée de coopération (37),
- un dispositif de serrage (22) agencé pour maintenir la portion conductrice (13') en position de liaison, tel qu'un ressort à lames (23) comprenant une branche d'appui (23') agencée pour être montée à la barrette conductrice (21) et une branche de serrage (23") agencée pour maintenir la portion conductrice (13') en position de liaison,
- un dispositif de maintien (49) agencé pour maintenir la portion (15') du rail de support (15) en contact entre les deux branches de connexion (63a, 63b) en position de coopération,
**caractérisé en ce que**
chaque branche de connexion (63a, 63b) présente une ouverture traversante (69a, 69b) configurée pour le passage d'une portion du dispositif de maintien (49) en position de coopération de manière à créer deux canaux de passage (73) pour le courant contournant l'ouverture traversante (69a, 69b).

2. Bloc de jonction (3) selon la revendication 1, dans lequel ladite une ouverture traversante (69a, 69b) correspond à une diminution comprise entre 10% et 50% d'une section nominale sur une longueur définie de ladite au moins une branche de connexion (63a, 63b) correspondante.

3. Bloc de jonction (3) selon l'une des revendications 1 ou 2, dans lequel chaque branche de connexion (63a, 63b) présente une ouverture traversante (69a, 69b) configurée pour le passage d'une portion du dispositif de maintien (49) en position de coopération.

4. Bloc de jonction (3) selon la revendication 3, dans lequel une première branche de connexion (63a) comprend une première ouverture traversante (69a) et une deuxième branche de connexion (63b) comprend une deuxième ouverture traversante (69b), la première ouverture traversante (69a) étant en regard de la deuxième ouverture traversante (69b).

5. Bloc de jonction (3) selon l'une des revendications 1 à 4, dans lequel les avancées de coopération (33) des branches de connexion (63a, 63b) s'étendent selon un même axe en position de coopération.

6. Bloc de jonction (3) selon l'une des revendications 1 à 5, dans lequel le dispositif de maintien (49) comprend un ressort de serrage (61) pourvu de deux extrémités (61a, 61b) en regard l'une de l'autre, chaque extrémité (61a, 61b) étant agencée pour coopérer avec un emplacement de serrage (77a, 77b) d'une branche de connexion (63a, 63b) correspondante.

7. Bloc de jonction (3) selon la revendication 6, dans lequel au moins un emplacement de serrage (77a, 77b) est ménagé dans une cavité (75a, 75b) de la branche de connexion (63a, 63b) correspondante, ledit emplacement (77a, 77b) étant agencé pour recevoir une extrémité (61a, 61b) correspondante du ressort de serrage (61).

8. Bloc de jonction (3) selon l'une des revendications 6 ou 7, dans lequel le ressort de serrage (61) présente une forme en C.

9. Bloc de jonction (3) selon l'une des revendications 1 à 8, dans lequel la barrette conductrice (21) présente une ouverture de passage (47) pour l'insertion de la portion conductrice (13') en position de liaison.

10. Bloc de jonction (3) selon l'une des revendications 1 à 9, dans lequel la barrette conductrice (21) comprend une première partie (51) et une deuxième partie (53), la première partie (51) étant en regard de la deuxième partie (53).

11. Bloc de jonction (3) selon la revendication 10, dans lequel la barrette conductrice (21) présente une forme générale en U.

12. Bloc de jonction (3) selon la revendication 1, dans lequel le corps isolant (5) comprend un plot de support (67) agencé pour coopérer avec la barrette conductrice (21) de manière à autoriser le déplacement d'au moins une branche de connexion (63a, 63b) par rapport à une base fixe (65a, 65b) correspondante de ladite branche attenante à ladite branche de connexion (63a, 63b).

## Patentansprüche

1. Reihenklemme (3), umfassend ein elektrisches Verbindungssystem (7) und einen Isolierkörper (5), in dem das elektrische Verbindungssystem (7) eingerichtet ist, wobei das elektrische Verbindungssystem (7) umfasst:
- eine leitende Klemmleiste (21), die zwei Anschlussverzweigungen (63a, 63b) umfasst, die angeordnet sind, um mit einem leitenden Abschnitt (13') eines elektrischen Leiters (13) in einer Verbindungsposition zusammenzuwirken, wobei jede Anschlussverzweigung (63a, 63b) einen Zusammenwirkungsvorsprung (33) aufweist, der angeordnet ist, um mit einem Abschnitt (15') einer Trägerschiene (15) in einer Zusammenwirkungsposition zusammenzuwirken, eine Anschlussverzweigung (63a) weiter einen Zusammenwirkungsanschlag (37) aufweist, der sich querlaufend zum Zusammenwirkungsvorsprung (33) erstreckt, wobei die leitende Klemmleiste (21) auch eine Längskontaktoberfläche (43) aufweist, auf der eine elektrische Kontaktstelle (45) mit dem leitenden Abschnitt (13') in Verbindungsposition, der entsprechende Zusammenwirkungsvorsprung (33) und der Zusammenwirkungsanschlag (37) eingerichtet sind,
- eine Spannvorrichtung (22), die angeordnet ist, um den leitenden Abschnitt (13') in Verbindungsposition zu halten, wie eine Blattfeder (23), die eine Anlegeverzweigung (23') umfasst, die angeordnet ist, um an der leitenden Klemmleiste (21) montiert zu werden, und eine Spannverzweigung (23"), die angeordnet ist, um den leitenden Abschnitt (13') in Verbindungsposition zu halten,
- eine Haltevorrichtung (49), die angeordnet ist, um den Abschnitt (15') der Trägerschiene (15) in Kontakt zwischen den beiden Anschlussverzweigungen (63a, 63b) in Zusammenwirkungsposition zu halten,
**dadurch gekennzeichnet, dass** jede Anschlussverzweigung (63a, 63b) eine Durchgangsöffnung (69a, 69b) aufweist, die derart für den Durchlass eines Abschnitts der Haltevorrichtung (49) in Zusammenwirkungsposition konfiguriert ist, um zwei Durchlasskanäle (73) für den Strom zu erstellen, die die Durchgangsöffnung (69a, 69b) umgehen.

2. Reihenklemme (3) nach Anspruch 1, wobei die eine Durchgangsöffnung (69a, 69b) einer Verengung entspricht, die zwischen 10% und 50% eines nominalen Querschnitts auf einer Länge enthalten ist, die von der entsprechenden mindestens einen Anschlussverzweigung (63a, 63b) definiert wird.

3. Reihenklemme (3) nach einem der Ansprüche 1 oder 2, wobei jede Anschlussverzweigung (63a, 63b) eine Durchgangsöffnung (69a, 69b) aufweist, die für den Durchlass eines Abschnitts der Haltevorrichtung (49) in Zusammenwirkungsposition konfiguriert ist.

4. Reihenklemme (3) nach Anspruch 3, wobei eine erste Anschlussverzweigung (63a) eine erste Durchgangsöffnung (69a) umfasst und eine zweite Anschlussverzweigung (63b) eine zweite Durchgangsöffnung (69b) umfasst, wobei die erste Durchgangsöffnung (69a) gegenüber der zweiten Durchgangsöffnung (69b) ist.

5. Reihenklemme (3) nach einem der Ansprüche 1 bis 4, wobei sich die Zusammenwirkungsvorsprünge (33) der Anschlussverzweigungen (63a, 63b) über eine selbe Achse in Zusammenwirkungsposition erstrecken.

6. Reihenklemme (3) nach einem der Ansprüche 1 bis 5, wobei die Haltevorrichtung (49) eine Spannfeder (61) umfasst, die mit zwei Enden (61a, 61b) einander gegenüber versehen ist, wobei jedes Ende (61a, 61b) angeordnet ist, um mit einer Spannstelle (77a, 77b) einer entsprechenden Anschlussverzweigung (63a, 63b) zusammenzuwirken.

7. Reihenklemme (3) nach Anspruch 6, wobei mindestens eine Spannstelle (77a, 77b) in einem Hohlraum (75a, 75b) der entsprechenden Anschlussverzweigung (63a, 63b) eingerichtet ist, wobei die Stelle (77a, 77b) angeordnet ist, um ein entsprechendes Ende (61a, 61b) der Spannfeder (61) aufzunehmen.

8. Reihenklemme (3) nach einem der Ansprüche 6 oder 7, wobei die Spannfeder (61) eine C-Form C aufweist.

9. Reihenklemme (3) nach einem der Ansprüche 1 bis 8, wobei die leitende Klemmleiste (21) eine Durchlassöffnung (47) zum Einführen des leitenden Abschnitts (13') in Verbindungsposition aufweist.

10. Reihenklemme (3) nach einem der Ansprüche 1 bis 9, wobei die leitende Klemmleiste (21) einen ersten Teil (51) und einen zweiten Teil (53) umfasst, wobei der erste Teil (51) gegenüber dem zweiten Teil (53) ist.

11. Reihenklemme (3) nach Anspruch 10, wobei die leitende Klemmleiste (21) eine allgemeine U-Form U aufweist.

12. Reihenklemme (3) nach Anspruch 1, wobei der Isolierkörper (5) einen Stützstift (67) umfasst, der angeordnet ist, um mit der leitenden Klemmleiste (21) zusammenzuwirken, um die Verschiebung mindestens einer Anschlussverzweigung (63a, 63b) in Bezug auf einen entsprechenden feststehenden Sockel (65a, 65b) der an die Anschlussverzweigung (63a, 63b) angrenzenden Verzweigung zu erlauben.

## Claims

1. A terminal block (3) comprising an electrical connection system (7) and an insulating body (5) in which the electrical connection system (7) is provided, the electrical connection system (7) comprising:
- a conductive strip (21) comprising two connecting branches (63a, 63b) arranged so as to cooperate with a conductive portion (13') of an electrical conductor (13) in a connection position, each connecting branch (63a, 63b) having a cooperation extension (33) arranged so as to cooperate with a portion (15') of a support rail (15) in a cooperation position, a connecting branch (63a) further has a cooperation stop (37) extending transversely to the cooperation extension (33), the conductive strip (21) also having a longitudinal contact surface (43) on which an electrical contact location (45) with the conductive portion (13') in the connection position are provided, the corresponding cooperation extension (33) and the cooperation stop (37),
- a clamping device (22) arranged so as to hold the conductive portion (13') in the connection position, such as a leaf spring (23) comprising a bearing branch (23') arranged so as to be mounted to the conductive strip (21) and a clamping branch (23") arranged so as to hold the conductive portion (13') in the connection position,
- a holding device (49) arranged so as to hold the portion (15') of the support rail (15) in contact between the two connecting branches (63a, 63b) in the cooperation position,
**characterized in that**
each connecting branch (63a, 63b) has a through opening (69a, 69b) configured for the passage of a portion of the holding device (49) in the cooperation position so as to create two passage channels (73) for the current bypassing the through opening (69a, 69b).

2. The terminal block (3) according to claim 1, wherein said one through opening (69a, 69b) corresponds to a reduction between 10% and 50% of a nominal section over a defined length of said at least one corresponding connecting branch (63a, 63b).

3. The terminal block (3) according to any of claims 1 or 2, wherein each connecting branch (63a, 63b) has a through opening (69a, 69b) configured for the passage of a portion of the holding device (49) in a cooperation position.

4. The terminal block (3) according to claim 3, wherein a first connecting branch (63a) comprises a first through opening (69a) and a second connecting branch (63b) comprises a second through opening (69b), the first through opening (69a) facing the second through opening (69b).

5. The terminal block (3) according to any of claims 1 to 4, wherein the cooperation extensions (33) of the connecting branches (63a, 63b) extend according to the same axis in the cooperation position.

6. The terminal block (3) according to any of claims 1 to 5, wherein the holding device (49) comprises a clamping spring (61) provided with two ends (61a, 61b) opposite one another, each end (61a, 61b) being arranged so as to cooperate with a clamping location (77a, 77b) of a corresponding connecting branch (63a, 63b).

7. The terminal block (3) according to claim 6, wherein at least one clamping location (77a, 77b) is provided in a cavity (75a, 75b) of the corresponding connecting branch (63a, 63b), said location (77a, 77b) being arranged so as to receive a corresponding end (61a, 61b) of the clamping spring (61).

8. The terminal block (3) according to any of claims 6 or 7, wherein the clamping spring (61) has a C-shape.

9. The terminal block (3) according to any of claims 1 to 8, wherein the conductive strip (21) has a passage opening (47) for the insertion of the conductive portion (13') in the connection position.

10. The terminal block (3) according to any of claims 1 to 9, wherein the conductive strip (21) comprises a first portion (51) and a second portion (53), the first portion (51) facing the second portion (53).

11. The terminal block (3) according to claim 10, wherein the conductive strip (21) has a U-like general shape.

12. The terminal block (3) according to claim 1, wherein the insulating body (5) comprises a support pad (67) arranged so as to cooperate with the conductive strip (21) so as to enable the movement of at least one connecting branch (63a, 63b) relative to a corresponding fixed base (65a, 65b) of said branch adjoining said connecting branch (63a, 63b).
